# FASCICULE DE BREVET EUROPEEN

(11) **EP 0 410 857 B1**
(45) Date de publication et mention de la délivrance du brevet: **14.07.1993**
(21) Numéro de dépôt: 90402097.1
(22) Date de dépôt: 20.07.1990
(51) Int. Cl.: B65D 35/50

(54) **Ensemble de distribution d'au moins un produit, notamment cosmétique, sous forme de crème, de liquide ou de poudre**
Abgabevorrichtung für wenigstens ein Produkt, insbesondere kosmetischer Art, wie Creme, Fluid oder Puder
Assembly for dispensing at least one product, especially cosmetics, in cream, fluid or powder form

(30) Priorité: 25.07.1989 FR 8910000; 16.01.1990 EP 90400108
(43) Date de publication de la demande: 30.01.1991
(73) Titulaire: L'OREAL, 75008 Paris (FR)
(72) Inventeur: Gueret, Jean-Louis, F-75018 Paris (FR)
(74) Mandataire: Peuscet, Jacques

(56) Documents cités:
- US-A- 3 820 689
- US-A- 4 084 731

## Description

La présente invention concerne un ensemble de distribution d'au moins un produit, notamment cosmétique, sous forme de crème, de liquide ou de poudre.

On connaît de nombreux ensembles de distribution comportant un récipient contenant le produit à distribuer sur lequel on fixe de façon amovible ou non une tête de distribution. Selon le nombre de produits à distribuer la tête de distribution peut contenir un ou plusieurs canaux de distribution du produit.

De façon connue lorsqu'il y a plusieurs produits à distribuer, le récipient peut comporter plusieurs parties, soit qu'il soit constitué de plusieurs conteneurs indépendants, soit qu'il soit divisé par des cloisons internes en compartiments, chacun des conteneurs ou des compartiments étant relié à un canal de la même tête de distribution. La tête de distribution peut également contenir un compartiment pour un produit différent de celui contenu dans le récipient, ce compartiment étant relié au canal de distribution du produit contenu dans le récipient ou à un canal différent.

Il est connu d'utiliser des récipients constitués par un tube ou une poche souple dans laquelle le vide se fait progressivement au cours de la distribution, ou des récipients contenant un piston suiveur qui remonte progressivement dans le récipient vers l'ouverture de distribution au fur et à mesure de la distribution du produit, la tête de distribution ne comportant pas de reprise d'air.

La présente invention a pour but de fournir une tête de distribution, formant une pompe auto-amorçante sans reprise d'air comportant, d'une part, un corps tubulaire qui porte une première valve fermée pendant la distribution de produit et qui forme un piston et, d'autre part, un bouton-poussoir, qui coulisse sur le piston en formant un corps de pompe et qui est muni d'une seconde valve s'ouvrant sous la poussée du produit à distribuer.

Conformément à l'invention, ce résultat est obtenue avec un ensemble de distribution d'au moins un produit, notamment cosmétique, sous forme de crème, de liquide ou de poudre, comprenant, d'une part, un récipient souple ou à piston suiveur et, d'autre part, une tête de distribution comportant au moins un canal de sortie du (ou des) produit(s) à distribuer et un bouton-poussoir pour commander la distribution dudit (ou desdits) produit(s), caractérisé par le fait que la tête de distribution comporte un corps tubulaire fixe par rapport au récipient et communiquant avec celui-ci et muni à son extrémité opposée audit récipient d'une première valve, qui ne s'ouvre que s'il existe une surpression relative du côté du récipient, le bouton-poussoir de ladite tête formant un corps de pompe dont l'intérieur coulisse de façon étanche sur ledit corps tubulaire, qui constitue un piston dudit corps de pompe, ledit bouton-poussoir contenant au moins un canal de sortie du produit à distribuer pourvu sur son ouverture de sortie d'une seconde valve, qui ne s'ouvre que s'il existe une surpression relative de l'intérieur du canal vis-à-vis de l'extérieur, un moyen de rappel étant disposé entre une partie fixe solidaire du corps tubulaire et une partie mobile solidaire du bouton-poussoir.

La seconde valve peut être toute valve ne s'ouvrant que dans le sens de la distribution.

Selon un premier mode de réalisation, la seconde valve est une valve à cloche constituée par deux capsules coaxiales assemblées par emboîtage, la première capsule disposée côté récipient étant en matériau relativement rigide et la seconde capsule, disposée côté extérieur étant en matériau élastique, les deux capsules étant pourvues d'ouvertures disposées selon des cercles coaxiaux, la première capsule comportant une première jupe cylindrique, tournée vers l'extérieur, entourant l'ensemble des ouvertures de ladite première capsule et la seconde capsule comportant une seconde jupe cylindrique tournée vers le récipient, entourée par les ouvertures de ladite seconde capsule et susceptible de s'emboîter dans la première jupe de façon à fermer la communication entre les ouvertures des première et seconde capsules, lorsqu'il n'y a pas distribution de produit, la communication entre les ouvertures pouvant être établie par déformation élastique de la seconde capsule sous la poussée du produit, lors du déplacement du bouton-poussoir vers le récipient, la seconde jupe revenant s'emboîter dans la première jupe lorsque cesse la poussée du produit.

Selon un second mode de réalisation, la seconde valve est constituée par le système de fermeture d'un ensemble de distribution faisant l'objet de la demande de Brevet Européen No. 90 402 098.9 (EP-A-0 410 858) déposée par la demanderesse en revendiquant la priorité de la même demande française 89.10000 que pour la présente demande et intitulée "Ensemble de distribution d'au moins un produit fluide, notamment cosmétique ou pharmaceutique". Un tel système de fermeture est formé par un obturateur, qui fait partie d'une pièce en matériau élastiquement déformable de la tête de distribution, et par un siège, qui fait partie d'une autre pièce de la tête de distribution, l'obturateur étant en contact étanche avec le siège associé lorsqu'il n'y a pas de distribution, s'écartant dudit siège par déformation élastique sous la pression du produit à distribuer et revenant par élasticité en contact avec le siège, l'obturateur étant soumis à l'action d'un organe de contrainte ayant tendance à le maintenir appliqué sur le siège avec lequel il coopère.

Le matériau élastiquement déformable constituant l'obturateur est, de préférence, en élastomère naturel ou synthétique. Parmi les élastomères utilisables, on peut citer, par exemple, les copolymères styrène-butadiène, les caoutchoucs nitrile, le polychloroprène ou néoprène, le caoutchouc EPDM, les polyuréthanes, le caoutchouc de silicone et les copolymères éthylène-vinylacétate.

Avantageusement, l'obturateur est constitué par une lèvre en matériau élastiquement déformable, faisant partie d'une pièce en matériau élastiquement déformable constituée par une lame.

La zone de contact entre ladite lèvre et le siège peut être constituée par une portion de plan, qui a, par exemple, la forme d'un rectangle ; la lame peut dépasser légèrement du siège de façon à former une spatule pour l'application directe du produit distribué sur une surface, en particulier sur la peau dans le cas d'un produit cosmétique.

Le siège peut être soit en matériau rigide, soit en matériau élastiquement déformable ; dans ce dernier cas, la pièce comportant le siège peut être une seconde lame en matière élastique, sensiblement parallèle à la lame portant la lèvre.

Dans le cas où l'obturateur comporte une lèvre, qui fait partie d'une lame en matériau élastiquement déformable, l'organe de contrainte peut être constitué par un élément rigide maintenant ladite pièce en matériau élastiquement déformable jusqu'au bord de la lèvre ; il peut aussi coopérer avec ladite pièce en matériau élastique par un système de nervure/rainure ou en poussant par une surface appropriée sur une surépaisseur de la lame.

La première valve peut être quelconque dès lors qu'elle ne s'ouvre que s'il existe une surpression relative du côté du récipient. On peut utiliser, par exemple, un clapet anti-retour comportant soit un volet pivotant soit une bille.

De préférence, la première valve est solidaire du joint d'étanchéité ménagé entre le corps tubulaire et le bouton-poussoir formant corps de pompe.

Le moyen de rappel extérieur au corps tubulaire est, de préférence, un ressort travaillant en compression.

De préférence, le corps tubulaire est disposé sur une plaque qui sert à la fixation de la poche souple ou qui ferme le récipient à piston suiveur contenant le produit à distribuer. Cette plaque peut porter une paroi cylindrique coaxiale au corps tubulaire et entourant ce dernier : le moyen de rappel s'appuie sur le bord libre de cette paroi cylindrique.

De préférence, le bouton-poussoir comporte une jupe cylindrique coulissant à l'extérieur du corps tubulaire et une partie cylindrique coulissant à l'extérieur de la paroi cylindrique de la plaque sur laquelle est disposé le corps tubulaire, les bords de la jupe et de la partie cylindrique étant reliés par une surface plane sur laquelle le moyen de rappel vient en appui ; dans une variante, la jupe cylindrique et la capsule, qui lui est adjacente, sont moulées en une seule pièce.

La tête de distribution est, de préférence, recouverte au cours du stockage par un capot de protection.

L'ensemble de distribution selon l'invention fonctionne de la façon suivante :

L'utilisateur appuie sur le bouton-poussoir qui coulisse sur le corps tubulaire, la première valve venant fermer le corps tubulaire qui peut alors agir comme un piston. Le produit comprimé provoque alors l'ouverture de la deuxième valve et est distribué à l'extérieur tant que le bouton-poussoir est en mouvement. Lorsque l'utilisateur cesse d'exercer une pression sur le bouton-poussoir, le moyen de rappel ramène le bouton-poussoir en position de stockage, et la seconde valve se ferme ; il se crée une dépression à l'intérieur du bouton-poussoir, ce qui provoque l'ouverture de la première valve et une aspiration du produit à distribuer contenu dans le récipient, dans le volume constitué, au moins partiellement, par le bouton-poussoir formant corps de pompe.

Pour mieux faire comprendre l'objet de l'invention, on va en décrire, ci-après, à titre purement illustratif et non limitatif, deux modes de réalisation représentés sur le dessin annexé.

Sur ce dessin :
- la figure 1 est une coupe axiale d'un premier mode de réalisation de l'ensemble de distribution selon l'invention ;
- la figure 1a est une coupe axiale d'une variante de la tête de distribution de ce premier mode de réalisation ;
- la figure 2 est une vue en coupe d'un deuxième mode de réalisation de l'ensemble de distribution selon l'invention ;
- la figure 3 est une vue en perspective éclatée de la seconde valve de l'ensemble de distribution de la figure 2.

Dans le mode de réalisation représenté sur la figure 1, l'ensemble de distribution est désigné par 1. Il comporte un tube souple 2 sur lequel est fixée une tête de distribution désignée par 3 dans son ensemble. Le tube souple 2 est protégé par une enceinte rigide 4 munie d'un capuchon 5 qui protège la tête de distribution 3. Le tube souple 2 est muni d'un goulot 6 qui porte un pas de vis externe 7.

La tête de distribution comprend un bouton-poussoir 8 et une plaque 9 fixée sur le bord de l'enveloppe rigide 4 portant, en son centre, un corps tubulaire 10 formant piston.

Le bouton-poussoir 8 comporte une partie cylindrique 11 munie, en partie haute, d'une extension latérale formant bec 12 qui constitue la pièce comportant le siège ; la partie cylindrique 11 est fermée par une paroi transversale 17 dont le bec 12 forme une extension radiale. Sur la paroi transversale 17 repose une lame élastique 13 comportant un biseau dont l'extrémité forme la lèvre 14. Le bord du bec 12 porte un bourrelet 15 formant siège. La lèvre 14 et le bourrelet 15 du bec 12 constituent une valve 25 ne s'ouvrant que dans le sens de distribution. La lame élastique 13 est recouverte sauf au niveau de la lèvre 14 par un couvercle 16 rigide formant organe de contrainte, fixé sur la partie cylindrique 11.

La paroi transversale 17 constitue le fond de la partie cylindrique 11 ; ledit fond comporte dans sa zone centrale, une ouverture pour le passage du produit ; cette ouverture débouche dans un canal 18 creusé dans la paroi transversale 17 et dans le bec 12 ; le canal 18 s'ouvre sur l'extérieur au niveau de la fente de sortie du produit, qui est délimitée par la lèvre 14 et le bourrelet 15.

Le bouton-poussoir 8 comporte une jupe 19 coaxiale à la partie cylindrique 11 et située radialement à l'intérieur de celle-ci. Un ressort de compression 20 est disposé dans l'espace annulaire entourant la jupe 19 et s'appuie sur la paroi transversale 17.

Le bouton-poussoir 8 est monté coulissant sur le corps tubulaire 10 prévu au centre de la plaque 9. La plaque 9 est circulaire ; elle est fixée par claquage sur le bord de l'enceinte rigide 4. Sur le bord supérieur du corps tubulaire 10 est fixée une valve 21 comportant un volet 21a pivotant ; le volet 21a est obtenu de moulage avec un fourreau dont il peut venir obturer une extrémité. Le fourreau enserre la partie haute du corps tubulaire 10 de sorte que le volet 21a puisse former un clapet qui ferme l'extrémité du corps tubulaire. Le fourreau porte extérieurement deux lèvres d'étanchéité 21b prenant appui sur la surface interne de la jupe 19. Entre le volet 21a et la paroi transversale 17 est ainsi défini un espace interne E qui diminue quand on comprime le ressort 20.

Une paroi cylindrique 22, coaxiale au corps tubulaire 10 et solidaire de la plaque 9, entoure ledit corps tubulaire 10 sur une fraction de sa longueur. Le ressort 20 tend à éloigner le bouton-poussoir de la plaque 9, l'éloignement maximum étant défini par la coopération de deux bourrelets annulaires d'extrémité portés respectivement par la partie cylindrique 11 et la paroi cylindrique 22. La paroi cylindrique 22 se prolonge, du côté opposé de la plaque 9, pour former un manchon 23 fileté intérieurement dans lequel peut être vissé le goulot 6 du tube souple 2. Un prolongement 23a du corps tubulaire 10, est ménagé du côté de la plaque 9 où ne se trouve pas ledit corps tubulaire; il est prévu pour entrer à frottement doux dans le goulot 6 du tube 2 afin d'assurer son centrage. Une entrée d'air 24 est prévue dans le fond de l'enceinte rigide 4.

Le fonctionnement de l'ensemble de distribution 1 est le suivant :

Lorsque le capuchon 5 a été retiré, l'utilisateur peut appuyer sur le couvercle 16 du bouton-poussoir 8 en comprimant le ressort 20, ce qui provoque la réduction de l'espace E, la compression du produit qui s'y trouve, la fermeture de la valve 21 et, finalement, la sortie du produit contenu dans le canal 18 et dans l'espace interne E du bouton-poussoir 8, à travers la valve 25 formée par la lèvre 14 et le bourrelet 15 du bec 12 ; le corps tubulaire 10 fermé par la valve 21 a agi comme un piston pour assurer la distribution. Lorsque l'utilisateur cesse d'exercer une pression sur le bouton-poussoir 8, le ressort 20 rappelle ledit bouton-poussoir 8 vers la position haute de la figure 1, ce qui crée une dépression dans l'espace E et provoque l'ouverture de la valve 21 et un transfert de produit entre le tube 2 et l'espace interne E du bouton-poussoir formant corps de pompe.

On voit que, dans ce mode de réalisation, le ressort 20 se trouve hors du produit à tous les stades de stockage et de distribution, ce qui évite tout contact avec le produit distribué et, par conséquent, toute pollution. D'autre part, la tête de distribution 3 constitue une pompe, auto-amorçante, sans reprise d'air : le produit à distribuer n'est donc jamais en contact avec l'air avant sa distribution.

La figure 1a représente une tête de distribution 1503 analogue à celle représentée sur la figure 1, qui comporte un bouton-poussoir 1508 à sortie latérale formant corps de pompe ; ce bouton-poussoir 1508 coulisse sur un piston creux 1513 portant un clapet à volet 1514, de façon à modifier le volume de l'espace E interne du bouton-poussoir 1508. Le couvercle rigide 1506 forme un organe de contrainte ; il est muni d'une ouverture 1561 et, au niveau de cette ouverture, la lame 1505 est amincie en 1551. Cette disposition permet de percer la lame 1505 dans sa zone amincie 1551 à l'aide d'une aiguille hypodermique H : grâce à cette dernière, il est possible de supprimer l'air contenu dans l'espace E et d'aspirer le produit du récipient 1502. On peut ainsi amorcer le système de pompe sans souiller le système de fermeture F. On pourrait également introduire un gaz de rinçage.

La figure 2 représente un deuxième mode de réalisation de l'ensemble de distribution selon l'invention ; cette réalisation comporte, comme seconde valve, une valve à cloche décrite ci-après.

L'ensemble de distribution est désigné dans son ensemble par 101 ; il comprend un récipient 102 sur lequel est fixé une tête de distribution 103. Le récipient 102 contient un piston suiveur 104 et son fond est muni d'une ouverture de reprise d'air 124. La tête de distribution 103 peut être protégée par un capuchon 105 qui se fixe par claquage sur le récipient 102.

La tête de distribution 103 se compose d'un bouton-poussoir 108 mobile et d'une plaque transversale 109 portant un corps tubulaire 110 formant piston. La plaque transversale 109 constitue la paroi supérieure du récipient ; elle porte une paroi cylindrique 122 entourant le corps tubulaire 110 sur une partie de sa longueur.

Sur l'extrémité du corps tubulaire 110, qui est opposée à la plaque 109, est fixée une première valve 121 comportant un volet 121a pivotant; cette valve est moulée d'une seule pièce avec un fourreau fixé sur l'extrémité du corps tubulaire 110 ; sa structure et son montage sont les mêmes que pour la valve 21. Le fourreau est muni de lèvres d'étanchéité 121b prenant appui sur la surface interne de la jupe 119.

Le bouton-poussoir mobile 108 comporte une partie cylindrique 111 munie latéralement de deux extensions 112 radiales servant à l'appui des doigts de l'utilisateur. La partie cylindrique 111 comporte, à sa partie supérieure, une paroi transversale dont la zone centrale est évidée et se trouve entourée par une collerette annulaire 131. Dans la zone délimitée par la collerette 131, on met en place la seconde valve 113 de la tête de distribution ; cette valve est appliquée contre la collerette 131 par la rondelle annulaire 117 qui est ménagée à l'une des extrémités d'une jupe cylindrique 119. Le centrage relatif de la valve 113 et de la jupe 119 est assuré par une nervure circulaire 127 prévue sur la rondelle 117 qui coopère avec une rainure 126 ménagée sur l'une des pièces de la valve 113. Un ressort hélicoïdal 120 prend appui sur le bourrelet d'extrémité de la paroi cylindrique 122, ledit bourrelet coopérant avec un bourrelet complémentaire de la partie cylindrique 111 pour limiter la course du bouton-poussoir dans le sens de l'action exercée par le ressort 120. Le ressort 120 est disposé dans l'espace annulaire compris entre la partie cylindrique 111 et la jupe 119 et il s'appuie d'un côté contre la rondelle 117 et de l'autre contre le bourrelet d'extrémité de la paroi cylindrique 122. Le ressort 120 maintient donc la valve 113 en appui contre la collerette 131.

La valve 113 se compose de deux capsules emboîtées l'une dans l'autre 114 et 115, la capsule inférieure 114 étant en matière plastique relativement rigide et la capsule 115 étant en matière plastique souple. La capsule 114 comporte une première collerette 125 munie sur sa face côté récipient, de la rainure circulaire 126. Cette collerette 125 est reliée à une paroi cylindrique 128 contenant un disque transversal 129 fixé à la surface interne de ladite paroi 128 ; le disque 129 est percé d'ouvertures 130 disposées sur un cercle au voisinage de la périphérie du disque 129. Un bourrelet circulaire 131 est prévu sur la surface externe de la paroi cylindrique 128 pour faciliter la fixation par emboîtage de la deuxième capsule sur la première capsule. La capsule en matière souple 115 comporte une collerette circulaire 132 qui s'appuie sur la collerette circulaire 125 de la capsule 114. Une surface sensiblement conique 133 s'étend à partir de la collerette 132 et elle est fermée par une cuvette 134 pourvue d'un fond plat 135. Des ouvertures 136 sont ménagées à la jonction entre la surface conique 133 et la cuvette 134. Le fond plat 135 de la cuvette 134 est muni sur son pourtour d'une jupe 137 qui est susceptible de s'insérer à frottement doux à l'intérieur de la paroi cylindrique 128.

Le dispositif fonctionne de la façon décrite ci-après :

Lorsque le capuchon 105 a été retiré, l'utilisateur appuie sur les extensions radiales 112 du bouton-poussoir 108. Le ressort 120 est comprimé. La partie cylindrique 111 du bouton-poussoir coulisse sur la paroi cylindrique 122, et la jupe 119 sur le corps tubulaire 110 ; simultanément, la valve 121 se ferme. Le corps tubulaire 110 portant la valve fermée 121 agit comme un piston et exerce une poussée sur le produit contenu dans le volume E compris entre la valve 121, la jupe 119 et la valve 113. Le produit traverse les ouvertures 130 de la capsule rigide 114 et vient déformer la capsule en matière souple 115 en poussant, notamment, sur le disque 135. Cette déformation provoque la formation d'un passage entre la jupe 137 de la capsule 115 et la paroi 128 de la capsule 114. Le produit peut alors sortir par les ouvertures 136 de la capsule 115.

Lorsque l'utilisateur cesse d'appuyer sur le bouton-poussoir 108, le ressort 120 ramène celui-ci en position haute (sur la figure 2). Le volume E augmente et se met en dépression. Dans la valve 113, la capsule 115 revient en position sur la capsule 114 et ferme la communication entre les ouvertures 130 et 136. La valve 121 s'ouvre ; une partie du produit contenu dans le récipient 102 est aspirée dans le volume E du bouton-poussoir à travers le corps tubulaire 110 ; simultanément, le piston suiveur 104 remonte vers la tête de distribution dans le récipient 102.

## Revendications

1. Ensemble de distribution d'au moins un produit, notamment cosmétique, sous forme de crème, de liquide ou de poudre comprenant, d'une part, un récipient (2, 102) souple ou à piston suiveur et, d'autre part, une tête de distribution (3, 103) comportant au moins un canal de sortie (18) du (ou des) produit(s) à distribuer et un bouton-poussoir (8, 108) pour commander (la distribution dudit (ou desdits) produit(s), caractérisé par le fait que la tête de distribution (3, 103) comporte un corps tubulaire (10, 110) fixe par rapport au récipient (2, 102) et communiquant avec celui-ci et muni à son extrémité opposée audit récipient (2, 102) d'une première valve (21, 121), qui ne s'ouvre que s'il existe une surpression relative du côté du récipient, le bouton-poussoir (8, 108) de ladite tête formant un corps de pompe dont l'intérieur coulisse de façon étanche sur ledit corps tubulaire (10, 110) qui constitue un piston dudit corps de pompe, ledit bouton-poussoir (8, 108) contenant au moins un canal de sortie (18) du produit à distribuer pourvu sur son ouverture de sortie d'une seconde valve (25, 113), qui ne s'ouvre que s'il existe une surpression relative de l'intérieur du canal (18), vis-à-vis de l'extérieur, un moyen de rappel (20, 120) étant disposé entre une partie fixe solidaire du corps tubulaire (10, 110) et une partie mobile solidaire du bouton-poussoir (8, 108).

2. Ensemble de distribution selon la revendication 1, caractérisé par le fait que la seconde valve (113) est constituée par deux capsules (114, 115) circulaires coaxiales assemblées par emboîtage, la première capsule (114) disposée côté récipient étant en matériau relativement rigide et la seconde capsule (115) disposée côté extérieur étant en matériau élastique, les deux capsules (114, 115) étant pourvues d'ouvertures (130, 136) disposées selon des cercles coaxiaux, la première capsule (114) comportant une première jupe cylindrique (128), tournée vers l'extérieur, entourant l'ensemble des ouvertures (130) de ladite première capsule (114) et la seconde capsule (115) comportant une seconde jupe cylindrique (137) tournée vers le récipient (102), entourée par les ouvertures (136) de ladite seconde capsule (115) et susceptible de s'emboîter dans la première jupe (128) de façon à fermer la communication entre les ouvertures (130, 136) des première et seconde capsules (114, 115) lorsqu'il n'y a pas de distribution de produit, la communication entre les ouvertures (130, 136) pouvant être établie par déformation élastique de la seconde capsule (115) sous la poussée du produit lors du déplacement du bouton-poussoir vers le récipient (102), la seconde jupe (137) revenant s'emboîter dans la première jupe (128) lorsque cesse la poussée du produit.

3. Ensemble de distribution selon la revendication 1, caractérisé par le fait que la seconde valve (25) est formée par un obturateur (14) qui fait partie d'une pièce (13) en matériau élastiquement déformable de la tête de distribution (103) et par un siège (15) qui fait partie d'une autre pièce de la tête de distribution, l'obturateur (14) étant en contact étanche avec le siège (15) associé lorsqu' il n'y a pas de distribution, s'écartant dudit siège (15) par déformation élastique sous la pression du produit à distribuer et revenant par élasticité en contact avec le siège (15), l'obturateur (14) étant soumis à l'action d'un organe de contrainte (16) ayant tendance à le maintenir appliqué sur le siège avec lequel il coopère.

4. Ensemble de distribution selon la revendication 3, caractérisé par le fait que l'obturateur (14) est une lèvre qui s'écarte du siège (15) par flexion perpendiculairement à la direction de poussée du produit à distribuer.

5. Ensemble de distribution selon l'une des revendications 1 à 4, caractérisé par le fait que la première valve (21, 121) est un clapet anti-retour comportant soit un volet pivotant (21a, 121a), soit une bille.

6. Ensemble de distribution selon la revendication 5, caractérisé par le fait que la première valve (21, 121) est solidaire du joint d'étanchéité disposé entre le corps tubulaire (10, 110) formant piston et le bouton-poussoir (8, 108) formant corps de pompe.

7. Ensemble de distribution selon la revendication 2, caractérisé par le fait que la capsule (114) est moulée en une seule pièce avec la jupe cylindrique (119) qui délimite latéralement le corps de pompe que constitue le bouton-poussoir (108).

## Patentansprüche

1. Abgabevorrichtung für wenigstens ein Produkt, insbesondere ein kosmetisches Produkt, in Form einer Creme, Flüssigkeit oder eines Pulvers, die einerseits einen weichen oder mit einem nachführbaren Kolben ausgestatteten Behälter (2, 102) und andererseits einen Abgabekopf (3, 103) aufweist, umfassend wenigstens einen Austrittskanal (18) für das (oder die) abzugebende(n) Produkt(e) und einen Druckknopf (8,108) um die Abgabe des (oder der) Produktes (Produkte) in Gang zu setzen, dadurch gekennzeichnet, daß der Abgabekopf (3,103) einen röhrenförmigen Körper (10, 110) umfaßt, der in Bezug auf den Behälter (2, 102) fixiert ist und mit diesem in Verbindung steht, und an dem dem Behälter (2, 102) gegenüberliegenden Ende mit einem ersten Ventil (21, 121) ausgestattet ist, das sich nur öffnet, wenn ein relativer Überdruck auf der Behälterseite vorliegt, wobei der Druckknopf (8, 108) des erwähnten Kopfes einen Pumpenkörper bildet, dessen Innenteil dicht auf dem röhrenförmigen Körper (10, 110) gleitet, welcher einen Kolben des Pumpenkörpers bildet, wobei der Druckknopf (8, 108) wenigstens einen Austrittskanal (18) für das abzugebende Produkt aufweist, an dessen Ausgangsöffnung ein zweites Ventil (25, 113) vorgesehen ist, das sich nur öffnet, wenn ein relativer Überdruck im Inneren des Kanals (18) gegenüber der äußeren Umgebung vorliegt, und wobei Rückholmittel (20, 120) zwischen einem einstückigen fixierten Teil des röhrenförmigen Körpers (10, 110) und einem einstückigen beweglichen Teil des Druckknopfes (8, 108) vorgesehen sind.

2. Abgabevorrichtung nach Anspruch 1, dadurch gekennzeichnet, daß das zweite Ventil (113) aus zwei kreisförmigen, koaxialen, ineinander gefügten Kapseln (114, 115) besteht, wobei die erste, auf der Seite des Behälters angeordnete Kapsel aus einem relativ steifen Material und die zweite auf der Außenseite angeordnete Kapsel (115) aus einem elastischen Material besteht, wobei die zwei Kapseln (114, 115) mit auf einem koaxialen Kreis angeordneten Öffnungen (130, 136) ausgestattet sind, wobei die erste Kapsel (114) eine erste, nach außen gewandte und die Öffnungen (130) der ersten Kapsel (114) umgebende zylindrische Schürze (128) aufweist und die zweite Kapsel (115) eine zweite, zum Behälter (102) gewandte und die Öffnungen (136) der zweiten Kapsel (115) umgebende zweite zylindrische Schürze (137) aufweist, welche in der Lage ist, sich so in die erste Schürze (128) zu fügen, daß die Verbindung zwischen den Öffnungen (130, 136) der ersten und zweiten Kapsel (114, 115) geschlossen ist, wenn kein Produkt abgegeben wird, wobei die Verbindung zwischen den Öffnungen (130, 136) durch elastische Deformation der zweiten Kapsel (115) unter dem Druck des Produktes bei Verschieben des Druckknopfes gegen den Behälter (102), wobei die zweite Schürze (137) wieder in die erste Schürze (128) eingreift, wenn der Druck des Produktes nachläßt.

3. Abgabevorrichtung nach Anspruch 1, dadurch gekennzeichnet, daß das zweite Ventil (25) durch eine Verschlußvorrichtung (14), die zu einem Teil (13) aus einem elastisch deformierbaren Material des Abgabekopfes (103) gehört und durch einen Sitz (15) gebildet ist, der zu einem anderen Teil des Abgabekopfes gehört, wobei die Verschlußvorrichtung (14) in dichtem Kontakt mit dem zugehörigen Sitz (15) steht, wenn keine Abgabe erfolgt, und sich vom Sitz (15) durch elastische Deformation unter dem Druck des abzugebenden Produktes entfernt und aufgrund der Elastizität wieder mit dem Sitz (15) in Kontakt kommt, wobei die Verschlußvorrichtung (14) der Einwirkung eines einen Druck ausübenden Organs (16) unterworfen, um diese gegen den Sitz gedrückt zu halten, mit dem sie zusammenwirkt.

4. Abgabevorrichtung nach Anspruch 3, dadurch gekennzeichnet, daß die Verschlußvorrichtung (14) eine Lippe ist, die sich vom Sitz (15) durch Biegen senkrecht zur Flußrichtung des abzugebenden Produktes entfernt.

5. Abgabevorrichtung nach einem der Ansprüche 1 bis 4, dadurch gekennzeichnet, daß das erste Ventil (21, 121) ein Rückschlagventil mit einer drehbaren Klappe (21a, 121a) oder einer Kugel ist.

6. Abgabevorrichtung nach Anspruch 5, dadurch gekennzeichnet, daß das erste Ventil (21, 121) einstückig mit einer Dichtung ausgebildet ist, die zwischen dem den Kolben bildenden röhrenförmigen Körper (10, 110) und dem den Pumpenkörper bildenden Druckknopf (8, 108) angeordnet ist.

7. Abgabevorrichtung nach Anspruch 2, dadurch gekennzeichnet, daß die Kapsel (114) aus einem Stück mit der zylindrischen Schürze (119) geformt ist, welche den den Druckknopf (108) bildenden Pumpenkörper seitlich begrenzt.

## Claims

1. A unit for dispersing at least one product, in particular a cosmetic product, in cream, liquid or powder form, comprising on the one hand, a container (2, 102) which is flexible or has a follower piston and, on the other hand, a dispensing head (3, 103) comprising at least one outlet duct (18) for the product (or products) to be dispensed, and a push button (8, 108) for actuating the dispensing of the said product (or products), characterized in that the dispensing head (3, 103) comprises a tubular body (10, 110) fixed in relation to the container (2, 102) and communicating with the latter and provided at its opposite end to the said container (2, 102) with a first valve (21, 121) that only opens if there obtains a relative excess pressure on the container side, the push button (8, 108) of the said head forming a pump body whose interior slides in a leakproof manner on the said tubular body (10, 110) which constitutes a piston of the said pump body, the said push button (8, 108) containing at least one outlet duct (18) for the product to be dispensed provided or its outlet opening with a second valve (25, 113) that only opens if there obtains a relative excess pressure inside the duct (18) as compared to the outside, a restoring means (20, 120) being disposed between a fixed part integral with the tubular body (10, 110) and a movable part integral with the push button (8, 108).

2. A dispensing unit according to Claim 1, characterized in that the second valve (113) is constituted by two circular coaxial caps (114, 115) assembled by nesting, the first cap(114) disposed on the container side being of a relatively rigid material, and the second cap (115) disposed towards the outside being of a resilient material, the two caps (114, 115) being provided with openings (130, 136) disposed along coaxial circles, the first cap (114) comprising a first cylindrical skirt (128) turned towards the outside, surrounding the set of openings (130) of the said first cap (114), and the second cap (115) comprising a second cylindrical skirt (137) turned towards the container (102), surrounded by the openings (136) of the said second cap (115) and being capable of being fitted into the first skirt (128) so as to close the communication between the openings (130, 136) of the first and second caps (114, 115) when the product is not being dispensed, it being possible for the communication between the openings (130, 136) to be established by elastic deformation of the second cap (115) under pressure from the product during the displacement of the push button towards the container (102), the second skirt (137) returning to fit into the first skirt (128) when the pressure of the product stops.

3. A dispensing unit according to Claim 1, characterized in that the second valve (25) is formed by an obturator (14) which forms part of a component (13) of an elastically deformable material of the dispensing head (103), and by a seat (15) which forms part of another component of the dispensing head, the obturator (14) being in leakproof contact with the associated seat (15) when the product is not being dispensed, moving away from the said seat (15) by elastic deformation under the pressure of the product to be dispensed and returning by resilience into contact with the seat (15), the obturator (14) being subjected to the action of a constraining member (16) having a tendency to keep it applied on the seat with which it is cooperating.

4. A dispensing unit according to claim 3, characterized in that the obturator (14) is a a lip moving away from the seat (15) by flexure perpendicularly to the direction of pressure of the product to be dispensed.

5. A dispensing unit according to one of claims 1 to 4, characterized in that the first valve (21, 121) is a non-return valve comprising either a pivoting flap (21a, 121a), or a ball.

6. A dispensing unit according to claim 5, characterized in that the first valve (21, 121) is integral with the sealing joint disposed between the tubular body (10, 110) forming a piston and the push button (8, 108) forming the pump body.

7. A dispensing unit according to claim 2, characterized in that the cap (114) is moulded in a single piece with the cylindrical skirt (119) which laterally delimits the pump body constituted by the push button (108)
